# EUROPÄISCHE PATENTSCHRIFT

(11) **EP 4 033 155 B1**
(45) Veröffentlichungstag und Bekanntmachung des Hinweises auf die Patenterteilung: **31.12.2025**
(21) Anmeldenummer: 22153011.6
(22) Anmeldetag: 24.01.2022
(51) Int. Cl.: A47L 15/42, D06F 25/00, D06F 101/00, D06F 105/02, D06F 105/38, D06F 33/43, F24C 14/00, A47L 15/00, D06F 33/00

(54) **DURCHFÜHREN EINES REINIGUNGSABLAUFS EINES WASSERFÜHRENDEN HAUSHALTSGERÄTS**
IMPLEMENTATION OF A CLEANING CYCLE OF A WATER CONTAINING DOMESTIC APPLIANCE
MISE EN OEUVRE D'UN PROCESSUS DE NETTOYAGE D'UN APPAREIL ÉLECTROMÉNAGER CONTENANT DE L'EAU

(30) Priorität: 26.01.2021 DE 102021200678
(43) Veröffentlichungstag der Anmeldung: 27.07.2022
(73) Patentinhaber: BSH Hausgeräte GmbH, 81739 München (DE)
(72) Erfinder: Arth, Joel, 67470 Schaffhouse-pres-Seltz (FR); Lego, Dieter, 76137 Karlsruhe (DE); Schall, Rudolf, 76646 Bruchsal (DE); Spengel, Simon, 75015 Bretten (DE)

(56) Entgegenhaltungen:
- DE-A1- 102006 016 757
- DE-A1- 102014 209 732
- DE-A1- 102015 107 488
- DE-A1- 102015 107 615
- DE-A1- 102015 109 019
- DE-A1- 102017 202 055
- US-A1- 2010 287 709

## Beschreibung

Die Erfindung betrifft ein Verfahren zum Durchführen eines Reinigungsablaufs eines wasserführenden Haushaltsgeräts, bei dem mittels einer Reinigungslösung ein Reinigungsvorgang des Haushaltsgeräts durchgeführt wird. Die Erfindung betrifft auch ein Haushaltsgerät mit internen wasserführenden Komponenten, wobei das Haushaltsgerät dazu eingerichtet ist, zumindest eine der wasserführenden Komponenten automatisch mittels einer Reinigungslösung zu reinigen, wobei das Haushaltsgerät mindestens eine Nutzerschnittstelle, eine Datenverarbeitungseinrichtung und eine Fördereinrichtung zum Fördern von Wasser aufweist, wobei Haushaltsgerät ferner dazu eingerichtet ist, das Verfahren durchzuführen. Die Erfindung ist insbesondere vorteilhaft anwendbar auf Backöfen mit Dampfbehandlungsfunktion.

DE 10 2011 017 021 A1 offenbart eine Reinigungsvorrichtung für Nahrungsmittelaufnahme- oder Zubereitungsgeräte, insbesondere Gar-, Grill-, Warmhalte-, oder Gärgeräte, mit: einer Dosiereinrichtung zur Generierung eines Reinigungsgemisches, wenigstens einem Behälter zur Aufnahme des Reinigungsgemisches, einer Kupplungseinrichtung zum Anschluss der Reinigungsvorrichtung an ein zu reinigendes Nahrungsmittelaufnahme- oder Nahrungsmittelzubereitungsgerät, und einer Steuerungseinrichtung zur Ansteuerung der Reinigungsvorrichtung derart, dass diese das Reinigungsgemisch nach Maßgabe einer vorgegeben Zusammensetzung generiert und das Reinigungsgemisch in das zu reinigende Nahrungsmittelaufnahme- oder Nahrungsmittelzubereitungsgerät transferiert.

EP 3 076 086 A1 offenbart ein Haushaltsgargerät und ein Verfahren zum Betreiben desselben auf. Das Haushaltsgargerät weist einen Garraum, mindestens eine Dosiervorrichtung zur aufeinanderfolgenden Zugabe mehrerer Behandlungszusätze zu Wasser zur Bildung eines jeweiligen Behandlungsmittels, wobei der Garraum durch die mehreren Behandlungsmittel nacheinander behandelbar ist, und ein Aufnahmemittel zur gemeinsamen Aufnahme der Behandlungsmittel nach der jeweiligen Behandlung des Garraums, auf, wobei das Haushaltsgargerät einen nutzerseitig mit dem Wasser füllbaren ersten Tank aufweist, die Dosiervorrichtung dazu eingerichtet ist, die Behandlungszusätze geräteseitig zuzugeben und das Aufnahmemittel als ein nutzerseitig entleerbarer Tank ausgebildet ist. Das Verfahren dient zum Betreiben eines Haushaltsgargeräts, wobei aus einem ersten, nutzerseitig füllbaren ersten Tank stammendes Wasser in einen Garraum verbracht wird und ein erster Behandlungszusatz in den Garraum zugegeben wird, um mit dem Wasser ein erstes Behandlungsmittel zu bilden.

EP 3 511 079 A1 offenbart ein Reinigungssystem zum Reinigen eines Hohlraums einer Zubereitungsvorrichtung für Lebensmittel oder Getränke. Der Hohlraum ist mit einem Rohrsystem verbunden. Das Rohrsystem leitet eine Flüssigkeit durch das Rohrsystem zum Hohlraum. Wenn der Flüssigkeitsstrom stoppt, wird jeglicher Rest der Flüssigkeit im Rohrsystem entfernt, indem ein Gas (zum Beispiel Luft) durch das Rohrsystem oder durch ein Ventil geleitet wird, das an einer hohen Stelle des Rohrsystems angeordnet ist.

DE 10 2014 209 732 A1 offenbart ein Verfahren zum Reinigen wasserführender Komponenten eines Haushaltsgeräts, wobei die wasserführenden Komponenten mindestens einen Wasseraufnahmebehälter und mindestens eine Pumpe zum Entleeren des mindestens einen Wasseraufnahmebehälters aufweisen. Das Verfahren weist mindestens die folgenden Schritte auf: Befüllen des mindestens einen Wasseraufnahmebehälters mit Wirkflüssigkeit; Stehenlassen der Wirkflüssigkeit in dem mindestens einen Wasseraufnahmebehälter für eine vorbestimmte Einwirkzeit zum Reinigen des Wasseraufnahmebehälters; und geräteseitiges Entleeren des mindestens einen Wasseraufnahmebehälters. Ein wasserführendes Haushaltsgerät weist wasserführende Komponenten auf, umfassend mindestens einen Wasseraufnahmebehälter und mindestens eine Pumpe zum Entleeren des mindestens einen Wasseraufnahmebehälters. Das wasserführende Haushaltsgerät ist zum Durchführen des Verfahrens eingerichtet.

DE 10 2015 107 615 A1 offenbart ein Reinigungsverfahren für ein Gargerät mit zumindest einem Reservoir für ein flüssiges Reinigungsmittel, das zumindest einem zu reinigenden Innenraum des Gargeräts zugeführt und nach einer Reinigung aus dem Innenraum abgeführt werden kann, mit folgenden automatisierten Schritten: trockene, insbesondere luftdichte, Bevorratung von Reinigungschemie in einer Bevorratungseinrichtung, und dosiertes oder portionsweises Entleeren von Reinigungschemie aus der Bevorratungseinrichtung in das Reservoir durch Bewegung zumindest eines Raums definierten zu einer Öffnung des Reservoir. Ferner offenbart ist ein Gargerät zur Durchführung eines Reinigungsverfahrens.

DE 10 2006 016 757 A1 offenbart ein Verfahren zur Bestimmung zumindest einer charakteristischen Größe zumindest eines einem Behälter einer Fluidaufnahmevorrichtung zuführbaren ersten Fluids, wobei das Verfahren die Schritte umfasst: Ermitteln mehrerer Pegel des ersten Fluids in dem Behälter nach verschiedenen Befüllungen des Behälters mit vorbestimmten Mengen des ersten Fluids und/oder Ermitteln mehrerer Mengen des ersten Fluids, die notwendig sind, um vorbestimmte Pegel des ersten Fluids in dem Behälter bei den verschiedenen Befüllungen zu erreichen, Ermitteln zumindest einer ersten Änderung von zumindest zwei Pegeln des ersten Fluids zwischen den Befüllungen, zumindest einer zweiten Änderung von zumindest zwei Mengen des ersten Fluids, die zur Erreichung der vorbestimmten Pegel des ersten Fluids in dem Behälter notwendig sind, zwischen den Befüllungen und/oder zumindest einer dritten Änderung von zumindest zwei Relationen, gebildet aus zumindest einem Pegel des ersten Fluids und zumindest einer Menge des ersten Fluids, und Ermitteln der charakteristischen Größe des ersten Fluids unter Verwendung der ersten Änderung, der zweiten Änderung und/oder der dritten Änderung; sowie eine Fluidaufnahmevorrichtung und ein Gargerät zur Durchführung dieses Verfahrens.

Es ist die **Aufgabe** der vorliegenden Erfindung, die Nachteile des Standes der Technik zumindest teilweise zu überwinden und insbesondere eine besonders nutzerfreundliche Möglichkeit zum Durchführen eines Reinigungsablaufs eines wasserführenden Haushaltsgeräts bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch ein Verfahren zum Durchführen eines Reinigungsablaufs eines wasserführenden Haushaltsgeräts, bei dem
(a) abhängig von einem zum Durchführen des Reinigungsablaufs zu verwendenden Reinigungsmittelkonzentrat durch das Haushaltsgerät eine Wassermenge berechnet wird, um zusammen mit dem Reiningungsmittelkonzentrat eine Reinigungslösung mit vorgegebener Konzentration des Reiningungsmittelkonzentrats zu ergeben,
(b) durch das Haushaltsgerät diese Wassermenge in ein durch einen Nutzer mit dem Haushaltsgerät fluidisch verbundenes nutzerseitig bereitgestelltes Gefäß gefördert wird,
(c) mittels der Reinigungslösung ein Reinigungsvorgang des Haushaltsgeräts durchgeführt wird und
(d) nach erfolgtem Reinigungsvorgang die verbrauchte Reinigungslösung aus dem Haushalts-Gargerät zurück in das nutzerseitig bereitgestellte Gefäß gefördert wird,
wobei zwischen den Schritten (b) und (c) der weitere Schritt durchgeführt wird, dass die in dem Gefäß erzeugte Reinigungslösung automatisch in das Haushalts-Gargerät gesaugt wird.

Durch dieses Verfahren wird der Vorteil erreicht, dass ein Nutzer die Reinigungslösung nicht mehr selbst anzumischen braucht und die Reinigungslösung zudem mit hoher Zuverlässigkeit in einem vorgegebenen Konzentrationsbereich liegt.

Dadurch, dass zwischen den Schritten (b) und (c) die Reinigungslösung automatisch in das Haushaltsgerät gesaugt wird, wird der Vorteil einer besonders hohen Nutzerfreundlichkeit erreicht, da ein Nutzer sich nicht mehr darum zu kümmern braucht, die Reinigungslösung in das Haushaltsgeräts zu verbringen. Ein weiterer Vorteil besteht darin, dass sich so auch in einfacher Weise in dem Gerät befindliches Restwasser in das Gefäß fördern lässt, das ansonsten vor dem Reinigungsvorgang aus dem Haushaltsgerät abgelassen werden müsste.

Das wasserführende Haushaltsgerät ist ein Gargerät.

Der Reinigungsablauf kann den in Schritt (c) durchgeführten Reinigungsvorgang als solchen und ggf. weitere Vorgänge wie einen Spülvorgang umfassen.

Das Reinigungsmittelkonzentrat kann beispielsweise in Form eines Tabs, einer Flüssigkeit, eines Granulats, eines Pulvers usw. vorliegen.

Das Berechnen der Wassermenge in Schritt (a) kann so erfolgen, dass die Konzentration der Reinigungslösung innerhalb eines vorgegebenen Konzentrationsbereichs liegt. Das Berechnen kann z.B. anhand gespeicherter Tabellen erfolgen.

Das Fördern der Wassermenge in Schritt (b) kann durch Ablassen bzw. Einfüllen oder Pumpen der Wassermenge erfolgen. Das Gefäß ist ein eingeständig handhabbares Gefäß. Besonders einfach und preiswert ist das Verfahren durchführbar, da die Reinigungslösung in einem nutzerseitig bereitgestellten Gefäß angemischt wird. Ein solches Gefäß braucht nicht von dem Haushaltsgerät vorgehalten zu werden, was Komponenten und Platz spart. Der Nutzer braucht nur sicherzustellen, dass das Gefäß ein ausreichendes Füllungsvolumen aufweist.

Mit Vorhandensein der Reinigungslösung in dem Haushaltsgerät kann dieses in Schritt (c) auf grundsätzlich bekannte Weise eine Reinigung, insbesondere Entkalkung, seiner internen wasserführenden Komponenten durchführen.

Anschließend an Schritt (d) kann ein Nutzer die verbrauchte Reinigungslösung entsorgen, z.B. durch Ausschütten des Gefäßes in einen Abfluss. So kann vorteilhafterweise eine Entfernung der verbrauchten Reinigungslösung auf besonders einfache Weise umgesetzt werden, insbesondere auch bei Haushaltsgeräten ohne Abwasseranschluss.

Es ist eine Ausgestaltung, dass vor Schritt (a) ein Nutzer zur Angabe eines zu verwendenden Reinigungsmittelkonzentrats aufgefordert wird. Dies kann umfassen, dass er ein Art des Reinigungsmittelkonzentrats (z.B. einen Hersteller, einen Produktnamen und/oder einen Wirkstoff), eine Menge des Reinigungsmittelkonzentrats (z.B. in g oder ml) und/oder eine Zugabeform (z.B. als Flüssigkeit, Granulat oder Tab usw.) an dem Haushaltsgerät angeben kann. Diese Angabe(n) kann bzw. können über eine Nutzerschnittstelle des Haushaltsgeräts erfolgen, z.B. menügesteuert. Insbesondere kann einem Nutzer eine Auswahl gespeicherter Reinigungsmittelkonzentrate zur Auswahl angeboten werden. Die Speicherung der Reinigungsmittelkonzentrate kann durch einen Nutzer und/oder durch einen Hersteller erfolgen. Dass die Wassermenge abhängig von einem zum Durchführen des Reinigungsablaufs zu verwendenden Reinigungsmittelkonzentrats berechnet wird, kann also umfassen, dass die Wassermenge abhängig von der Angabe des zu verwendenden Reinigungsmittelkonzentrats berechnet wird.

Jedoch kann zum Durchführen eines Reinigungsablaufs auf diesen Schritt auch verzichtet werden, z.B. wenn nur ein Reinigungsmittelkonzentrat zur Auswahl steht oder ein bestimmtes Reinigungsmittelkonzentrat aus einer Liste von Reinigungsmittelkonzentraten als Standardeinstellung gekennzeichnet ist. Der erste Fall kann beispielsweise vorliegen, wenn bei Inbetriebnahme des Haushaltsgeräts oder vor einem Durchführen eines Reinigungsablaufs ein Nutzer nur ein Reinigungsmittelkonzentrat angegeben hat (z.B. bezüglich dessen Art, Zugabeform und/oder Menge) und dies für folgende Reinigungsabläufe nicht ändert. Dann wird in Schritt (a) die Wassermenge auch für folgende Reinigungsabläufe automatisch berechnet, ohne dass der Nutzer zuvor weitere Angaben zu tätigen braucht. Der erste Fall kann beispielsweise auch eintreten, wenn ein bestimmtes Reinigungskonzentrat von einem Hersteller vorgegeben worden ist, aber nutzerseitig abgeändert werden kann. Der zweite Fall kann beispielsweise eintreten, wenn zwar mehrere Reinigungsmittelkonzentrate bzw. deren Angaben gespeichert bzw. hinterlegt sind, aber eines davon als Standardeinstellung oder "Default Setting" markiert ist.

Ein Nutzer kann die Gruppe der Reinigungsmittelkonzentrate insbesondere ergänzen oder andere Standardeinstellungen beispielsweise über ein Einstellungsmenü vornehmen. Der Nutzer kann in einer Weiterbildung einstellen, ob er vor Durchführen eines Reinigungsablaufs zur Angabe eines zu verwendenden Reinigungsmittelkonzentrats aufgefordert werden soll, oder nicht.

Es ist eine Ausgestaltung, dass in Schritt (b) die in das Gefäß geförderte Wassermenge sensorisch gemessen wird. Dies ergibt den Vorteil, dass die zugegebene Wassermenge direkt und besonders präzise erfassbar ist. Auf eine vorgelagerte Abmessung der Wassermenge in dem Haushaltsgerät vor Befüllung des Gefäßes kann verzichtet werden.

Es ist eine Weiterbildung, dass die in das Gefäß geförderte Wassermenge mittels mindestens eines Durchflussmessers gemessen wird. Dies ist besonders vorteilhaft bei einem nutzerseitig bereitgestellten Gefäß, das bspw. außerhalb des Haushaltsgeräts oder innerhalb eines Behandlungsraum des Haushaltsgeräts (z.B. in einem Garraum) abgestellt wird.

Es ist eine Ausgestaltung, dass in Schritt (b) die in das Gefäß geförderte Wassermenge in dem Haushaltsgerät abgemessen und folgend (insbesondere ohne weitere Messung der Wassermenge) in das Gefäß gefördert wird. Dadurch kann vorteilhafterweise auf eine direkte Messung der in das Gefäß geförderten Wassermenge verzichtet werden, was besonders preiswert umsetzbar ist, insbesondere wenn die vorgelagerte Abmessung durch bereits in dem Gerät vorhandene Mittel durchgeführt werden kann.

Es ist eine Ausgestaltung, dass die in dem Haushaltsgerät abgemessene Wassermenge durch Ermittlung des Gewichts der Wassermenge gemessen wird. Dies ergibt den Vorteil, dass die zugeführte Wassermenge mittels preiswerter Sensoren (z.B. Kraft- oder Drucksensoren) bestimmt werden kann. Dazu kann z.B. ein Gewicht eines in dem Haushaltsgeräts befindlichen Wasserspeichers gemessen werden und aus dem Taragewicht des Wassers dessen Menge berechnet werden.

Es ist eine Ausgestaltung, dass die in dem Haushaltsgerät abgemessene Wassermenge mittels mindestens eines Füllstandssensors eines in dem Haushaltsgeräts befindlichen Wasserspeichers gemessen wird. Auch dies ergibt den Vorteil, dass die zugeführte Wassermenge mittels preiswerter Sensoren (z.B. eines Schwimmerschalters) bestimmt werden kann.

Es ist eine Ausgestaltung, dass in Schritt (b) das Wasser mindestens einmal aus mindestens einem Wasserspeicher des Haushaltsgeräts mit bekanntem Füllvolumen in das Gefäß gefördert wird. So wird der Vorteil erreicht, dass die in das Gefäß geleitete Wassermenge auch unter Nutzung eines internen Wasserspeichers mit einem im Vergleich zu einer typischerweise benötigten Wassermenge kleinen Füllvolumen einfach erreicht werden kann, was besonders preiswert ist. Weist das Haushaltsgerät beispielsweise einen Wasserspeicher mit einer Füllmenge von 100 ml auf und sollen zur Anmischung der Reinigungslösung 500 ml Wasser in das Gefäß gegeben werden, kann mittels des Haushaltsgeräts dieser Wasserspeicher fünfmal mit Wasser gefüllt werden, das jeweils folgend in das Gefäß entleert wird, o.ä.

Es ist eine Ausgestaltung, dass der Nutzer vor Schritt (b) aufgefordert wird, den Wartungsschlauch an den Reinigungsanschluss des Haushaltsgeräts anzuschließen und den Wartungsschlauch in das Gefäß einzuführen. Dies ist besonders nutzerfreundlich.

Es ist eine Ausgestaltung, dass sich Schritt (d) ein Schritt (f) anschließt, bei dem das Haushaltsgerät einen Spülvorgang mit Frischwasser durchführt und die dabei entstehende Spülflüssigkeit ebenfalls in das Gefäß gefördert wird. So wird der Vorteil erreicht, dass Reste der Reinigungslösung aus dem Haushaltsgerät entfernt und einfach entsorgt werden können.

Die Aufgabe wird auch gelöst durch ein Haushalts-Gargerät mit internen wasserführenden Komponenten, wobei das Haushaltsgerät dazu eingerichtet ist, das Verfahren wie oben beschrieben durchzuführen, um zumindest eine der wasserführenden Komponenten automatisch mittels einer Reinigungslösung zu reinigen, wozu das Haushaltsgerät aufweist:
- eine Nutzerschnittstelle, über die ein Nutzer ein für einen Reinigungsvorgang zu verwendendes Reiningungsmittelkonzentrat angeben kann;
- eine Datenverarbeitungseinrichtung zur Berechnung einer Wassermenge, die dem Reiningungsmittelkonzentrat hinzugegeben werden sollte, um eine Reinigungslösung gewünschter Konzentration zu erhalten;
- eine Fördereinrichtung zum Fördern von Wasser der berechneten Wassermenge in ein Gefäß, und
- einen nutzerseitig zugänglichen Reinigungsanschluss , der mit der Fördereinrichtung verbunden ist, der in einer Wandung des Garraums angeordnet ist und an den nutzerseitig ein Wartungsschlauch anschließbar ist, der in ein nutzerseitig bereitgestelltes Gefäß einführbar ist.

Das Haushaltsgerät ist dazu eingerichtet , die Fördereinrichtung so zu betreiben, dass
- vor Durchführung des Reinigungsvorgangs die berechnete Wassermenge durch den Reinigungsanschluss aus dem Haushalts-Gargerät gefördert wird und
- folgend die Reinigungslösung durch den Reinigungsanschluss automatisch in das Haushalts-Gargerät gesaugt wird, und
- nach erfolgtem Reinigungsvorgang die verbrauchte Reinigungslösung durch den Reinigungsanschluss aus dem Haushalts-Gargerät gefördert wird.

Durch den Reinigungsanschluss kann also sowohl Wasser in das Gefäß eingegeben als ggf. auch die Reinigungslösung aus dem Gefäß in das Haushaltsgerät eingesaugt werden. Dazu kann das Haushaltsgerät über mindestens eine Pumpe verfügen. So wird der Vorteil erreicht, dass ein Nutzer einfach eine fluidische Verbindung zwischen dem Gefäß und dem Haushaltsgerät herstellen kann. Da das Haushaltsgerät auch dazu ausgebildet ist, die Reinigungslösung aus dem Gefäß in das Haushaltsgerät einzusaugen, wird der Vorteil erreicht, dass der Nutzer die Reinigungslösung nicht mehr selbst in das Haushaltsgerät einzubringen braucht.

Dadurch, dass das Haushaltsgerät einen solchen Reinigungsanschluss aufweist, lässt sich vorteilhafterweise ein nutzerseitig bereitgestelltes Gefäß einfach an das Gargerät anschließen, und zwar auch, wenn das Gargerät ein Einbaugerät ist. Das Gefäß kann für einen Reinigungsvorgang z.B. in den Garraum gestellt werden, wodurch vorteilhafterweise platzsparende Anordnung erreicht wird.

Es ist eine Ausgestaltung, dass das Haushaltsgerät ein Backofen mit einem Garraum und einem außerhalb des Garraums angeordneten Verdampfer ist, welcher Verdampfer einen Wasserspeicher in Form eines heizbaren Verdampfungsraums aufweist, der mit einem Füllstandssensor zum Erkennen zumindest eines vollgefüllten Verdampfungsraums versehen ist. So wird der Vorteil erreicht, dass ein nutzerfreundlicher Reinigungsvorgang, insbesondere Entkalkungsvorgang, des Verdampfers durchführbar ist. Insbesondere kann der Verdampfungsraum auch als Wasserspeicher zum vorgelagerten Abmessen einer Wassermenge verwendet werden. Zudem wird so der Vorteil erreicht, dass in dem Verdampfungsraum befindliches Restwasser der in das Gefäß zu fördernden Wassermenge zugerechnet wird, so dass auf einen vorherige Entleerung des Verdampfern von seinem Restwasser verzichtet werden kann.

Es ist eine Ausgestaltung, dass das Haushaltsgerät einen Festwasseranschluss aufweist. So wird der Vorteil erreicht, dass ein Nutzer nicht nachzuprüfen braucht, ob in dem Haushaltsgerät eine ausreichende Wassermenge zur Anmischung der Reinigungslösung vorhanden ist. Alternativ weist das Haushaltsgerät keinen Festwasseranschluss auf, sondern z.B. einen ausreichend großen nutzerseitig befüllbaren, insbesondere entnehmbaren Wassertank.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.

In einem Schritt S6 wird durch die Steuereinrichtung 9 die Fördereinrichtung 13 betätigt, um das in dem Verdampfungsraum 5 befindliche Wasser durch den Reinigungsanschluss 12 und den Wartungsschlauch 14 in das Gefäß 15 zu fördern. Somit entspricht die minimal dem Gefäß 15 zuführbare Wassermenge dem Füllvolumen des Verdampfungsraum 5, hier z.B. 100 ml. Ist die berechnete minimale Wassermenge, die dem Gefäß zugeführt werden muss, um den vorgegebenen Konzentrationsbereich zu erhalten, größer als das Füllvolumen des Verdampfungsraum 5, werden die Schritte S5 bis S6 mehrfach durchgeführt, bis die berechnete Wassermenge erreicht ist, wie durch den gepunkteten Pfeil angedeutet. Dabei kann die Steuereinrichtung 9 in Schritt S3 bereits berücksichtigen, dass die berechnete Wassermenge nur in Schritten von 100 ml dem Gefäß 15 zugegeben werden kann.

Schritt S6 ergibt insbesondere den Vorteil, dass dann auch in dem Verdampfungsraum 5 befindliche Restwasser mitberücksichtigt wird und mit in das Gefäß 15 gefördert wird, so das auf ein gesondertes Ablassen des Restwassers verzichtet werden kann.

In einem Schritt S7 wird nun, ggf. nach einer gewissen Verzögerungszeit, die sich in dem Gefäß 15 aus der Reinigungskonzentration und dem zugegebenen Wasser gebildete Reinigungslösung die Fördereinrichtung 13 durch die Steuereinrichtung 9 so angesteuert, dass sie die Reinigungslösung aus dem Gefäß 15 saugt und in den Verdampfungsraum 5 pumpt.

In einem Schritt S8 wird nun mittels der Reinigungslösung ein Reinigungsvorgang durchgeführt, durch den der Verdampfungsraum 5 gereinigt, insbesondere entkalkt wird.

Nach erfolgtem Reinigungsvorgang steuert die Steuereinrichtung 9 in einem Schritt S9 die Fördereinrichtung 13 an, um die verbrauchte Reinigungslösung zurück in das Gefäß 15 zu fördern.

In einem Schritt S10 wird durch die Steuereinrichtung 9 das Absperrventil 7 erneut geöffnet, um die Verdampfungsraum 5 mit Frischwasser zu füllen und damit zu spülen.

In einem Schritt S11 steuert die Steuereinrichtung 9 die Fördereinrichtung 13 erneut an, um die Spülflüssigkeit ebenfalls in das Gefäß 15 zu fördern.

In einem Schritt S12 steuert die Steuereinrichtung 9 die Nutzerschnittstelle 10, um dem Nutzer darüber zu informieren, dass der Reinigungsablauf beendet ist.

In einem Schritt S13 kann der Nutzer nun das Gefäß 15 entnehmen und entleeren und den Wartungsschlauch 14 von dem Reinigungsanschluss abstecken.

Selbstverständlich ist die vorliegende Erfindung nicht auf das gezeigte Ausführungsbeispiel beschränkt.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

### Bezugszeichenliste

- 1: Backofen
- 2: Garraum
- 3: Tür
- 4: Verdampfer
- 5: Verdampfungsraum
- 6: Festwasseranschluss
- 7: Absperrventil
- 8: Füllstandssensor
- 9: Steuereinrichtung
- 10: Nutzerschnittstelle
- 11: Seitenwand des Garraums
- 12: Reinigungsanschluss
- 13: Fördereinrichtung
- 14: Wartungsschlauch
- 15: Gefäß
- S1-S13: Verfahrensschritte

## Patentansprüche

1. Verfahren (S1-S13) zum Durchführen eines Reinigungsablaufs eines wasserführenden Haushalts-Gargeräts (1), bei dem
(a) abhängig von einem zum Durchführen des Reinigungsablaufs zu verwendenden Reiningungsmittelkonzentrat durch das Haushalts-Gargerät (1) eine Wassermenge berechnet wird, um zusammen mit dem Reinigungsmittelkonzentrat eine Reinigungslösung mit vorgegebener Konzentration des Reiningungsmittelkonzentrats zu ergeben (S3),
(b) durch das Haushalts-Gargerät (1) diese Wassermenge in ein durch einen Nutzer mit dem Haushalts-Gargerät (1) fluidisch verbundenes nutzerseitig bereitgestelltes Gefäß (15) gefördert wird (S5-S6),
(c) mittels der Reinigungslösung ein Reinigungsvorgang des Haushalts-Gargeräts (1) durchgeführt wird (S8) und
(d) nach erfolgtem Reinigungsvorgang die verbrauchte Reinigungslösung aus dem Haushalts-Gargerät (1) zurück in das nutzerseitig bereitgestellte Gefäß (15) gefördert wird (S9),
wobei zwischen den Schritten (b) und (c) der weitere Schritt durchgeführt wird, dass die in dem Gefäß (15) erzeugte Reinigungslösung automatisch in das Haushalts-Gargerät (1) gesaugt wird (S7).

2. Verfahren (S1-S13) nach Anspruch 1, bei dem vor Schritt (a) ein Nutzer zur Angabe des zu verwendenden Reinigungsmittelkonzentrats aufgefordert wird (S2) und dann in Schritt (a) die Wassermenge berechnet wird.

3. Verfahren (S1-S13) nach einem der vorhergehenden Ansprüche, bei dem in Schritt (b) die in das Gefäß (15) geförderte Wassermenge sensorisch gemessen wird.

4. Verfahren (S1-S13) nach einem der Ansprüche 1 bis 2, bei dem in Schritt (b) die in das Gefäß (15) geförderte Wassermenge in dem Haushalts-Gargerät (1) abgemessen (S5) und folgend in das Gefäß (15) gefördert wird (S6).

5. Verfahren (S1-S13) nach Anspruch 4, bei dem die in dem Haushalts-Gargerät (1) abgemessene Wassermenge durch Ermittlung des Gewichts der Wassermenge gemessen wird.

6. Verfahren (S1-S13) nach Anspruch 4, bei dem die in dem Haushalts-Gargerät (1) abgemessene Wassermenge mittels mindestens eines Füllstandssensors (8) eines in dem Haushalts-Gargerät (1) befindlichen Wasserspeichers (5) gemessen wird (S5).

7. Verfahren (S1-S13) nach einem der vorhergehenden Ansprüche, bei dem in Schritt (b) Wasser mindestens einmal aus mindestens einem Wasserspeicher (5) des Haushaltsgeräts mit bekanntem Füllvolumen in das Gefäß (15) gefördert wird (S5, S6).

8. Verfahren (S1-S13) nach einem der vorhergehenden Ansprüche, bei dem das Haushalts-Gargerät (1) einen nutzerseitig zugänglichen Reinigungsanschluss (12) aufweist, an den der Nutzer einen Wartungsschlauch (14) anschließen kann, der in das Gefäß (15) einführbar ist.

9. Verfahren (S1-S13) nach Anspruch 8, bei dem der Nutzer vor Schritt (b) aufgefordert wird, den Wartungsschlauch (14) an den Reinigungsanschluss (12) anzuschließen und den Wartungsschlauch (14) in das Gefäß einzuführen (S4).

10. Verfahren (S1-S13) nach einem der Ansprüche 8 bis 9, bei dem der Reinigungsanschluss (12) in einer Wandung (11) eines Garraums (2) des Haushalts-Gargeräts (1) angeordnet ist.

11. Verfahren (S1-S13) nach einem der vorhergehenden Ansprüche, bei dem sich Schritt (d) ein Schritt (f) anschließt, bei dem das Haushalts-Gargerät (1) einen Spülvorgang mit Frischwasser durchführt (S10) und die dabei entstehende Spülflüssigkeit ebenfalls aus dem Haushalts-Gargerät (1) zurück in das Gefäß (15) gefördert wird (S11).

12. Haushalts-Gargerät (1) mit internen wasserführenden Komponenten (5), **dadurch gekennzeichnet, dass**
das Haushalts-Gargerät (1) dazu eingerichtet ist, das Verfahren nach einem der vorhergehenden Ansprüche (S1-S13) durchzuführen, um zumindest eine der wasserführenden Komponenten (5) automatisch mittels einer Reinigungslösung zu reinigen, wozu das Haushalts-Gargerät (1) aufweist:
- eine Nutzerschnittstelle (10), über die ein Nutzer ein für einen Reinigungsvorgang zu verwendendes Reiningungsmittelkonzentrat angeben kann;
- eine Datenverarbeitungseinrichtung (9) zur Berechnung einer Wassermenge, die dem Reiningungsmittelkonzentrat hinzugegeben werden sollte, um eine Reinigungslösung gewünschter Konzentration zu erhalten;
- eine Fördereinrichtung (13) zum Fördern von Wasser; und
- einen nutzerseitig zugänglichen Reinigungsanschluss (12), der mit der Fördereinrichtung (13) verbunden ist, der in einer Wandung (11) des Garraums (2) angeordnet ist und an den nutzerseitig ein Wartungsschlauch (14) anschließbar ist, der in ein nutzerseitig bereitgestelltes Gefäß (15) einführbar ist;
wobei das Haushalts-Gargerät (1) dazu eingerichtet ist, die Fördereinrichtung (13) so zu betreiben, dass
- vor Durchführung des Reinigungsvorgangs die berechnete Wassermenge durch den Reinigungsanschluss (12) aus dem Haushalts-Gargerät (1) gefördert wird und
- folgend die Reinigungslösung durch den Reinigungsanschluss (12) automatisch in das Haushalts-Gargerät (1) gesaugt wird, und
- nach erfolgtem Reinigungsvorgang die verbrauchte Reinigungslösung durch den Reinigungsanschluss (12) aus dem Haushalts-Gargerät (1) gefördert wird.

13. Haushalts-Gargerät (1) nach Anspruch 12, wobei das Haushalts-Gargerät (1) ein Backofen mit einem Garraum (2) und einem außerhalb des Garraums (2) angeordneten Verdampfer (4) ist, welcher Verdampfer (4) einen Wasserspeicher in Form eines heizbaren Verdampfungsraums (5) aufweist, der mit einem Füllstandssensor (8) zum Erkennen zumindest eines vollgefüllten Verdampfungsraums (5) versehen ist.

14. Haushalts-Gargerät (1) nach einem der Ansprüche 12 bis 13, wobei das Haushalts-Gargerät (1) einen Festwasseranschluss (6) aufweist.

## Claims

1. Method (S1-S13) for performing a cleaning procedure of a water-guiding household cooking appliance (1), in which
(a) a quantity of water is calculated by way of the household cooking appliance (1) depending on a cleaning agent concentrate to be used for performing the cleaning procedure in order to make (S3), together with the cleaning agent concentrate, a cleaning solution with a prespecified concentration of the cleaning agent concentrate,
(b) this quantity of water is conveyed (S5-S6) by way of the household cooking appliance (1) into a vessel (15), which is provided by a user and is fluidically connected by the user to the household cooking appliance (1),
(c) a cleaning procedure of the household cooking appliance (1) is performed (S8) by means of the cleaning solution and
(d) after the cleaning procedure is performed, the spent cleaning solution is conveyed (S9) from the household cooking appliance (1) back into the vessel (15) provided by the user,
wherein, between steps (b) and (c), the further step of automatically drawing (S7) the cleaning solution generated in the vessel (15) into the household cooking appliance (1) is performed.

2. Method (S1-S13) according to claim 1, in which, prior to step (a), a user is prompted (S2) to specify the cleaning agent concentrate to be used and then, in step (a), the quantity of water is calculated.

3. Method (S1-S13) according to one of the preceding claims, in which, in step (b), the quantity of water conveyed into the vessel (15) is measured by way of a sensor.

4. Method (S1-S13) according to one of claims 1 to 2, in which, in step (b), the quantity of water in the household cooking appliance (1) conveyed into the vessel (15) is measured (S5) and is then conveyed (S6) into the vessel (15).

5. Method (S1-S13) according to claim 4, in which the quantity of water measured in the household cooking appliance (1) is measured by ascertaining the weight of the quantity of water.

6. Method (S1-S13) according to claim 4, in which the quantity of water measured in the household cooking appliance (1) is measured (S5) by means of at least one fill level sensor (8) of a water tank (5) situated in the household cooking appliance (1).

7. Method (S1-S13) according to one of the preceding claims, in which, in step (b), water is conveyed (S5, S6) at least once out of at least one water tank (5) of the household cooking appliance with a known fill level into the vessel (15).

8. Method (S1-S13) according to one of the preceding claims, in which the household cooking appliance (1) has a cleaning connection (12) which is accessible to the user, to which the user can connect a maintenance hose (14) which can be inserted into the vessel (15).

9. Method (S1-S13) according to claim 8, in which, prior to step (b), the user is prompted to connect the maintenance hose (14) to the cleaning connection (12) and to insert (S4) the maintenance hose (14) into the vessel.

10. Method (S1-S13) according to one of claims 8 to 9, in which the cleaning connection (12) is arranged in a wall (11) of a cooking compartment (2) of the household cooking appliance (1).

11. Method (S1-S13) according to one of the preceding claims, in which step (d) is followed by a step (f), in which the household cooking appliance (1) performs (S10) a rinse procedure with fresh water and the resultant washing fluid is also conveyed (S11) out of the household cooking appliance (1) back in to the vessel (15).

12. Household cooking appliance (1) with internal water-guiding components (5),
**characterised in that**
the household cooking appliance (1) is configured to perform the method according to one of the preceding claims (S1-S13) in order to clean at least one of the water-guiding components (5) automatically by means of a cleaning solution, to which end the household cooking appliance (1) has:
- a user interface (10), via which a user can specify a cleaning agent concentrate to be used for a cleaning procedure;
- a data processing facility (9) for calculating a quantity of water that is to be added to the cleaning agent concentrate in order to make a desired concentration of cleaning solution;
- a conveying facility (13) for conveying water; and
- a cleaning connection (12) which is accessible to the user, which is connected to the conveying facility (13) and is arranged in a wall (11) of the cooking compartment (2) and to which a maintenance hose (14) can be connected by a user, which hose can be inserted into a vessel (15) provided by the user;
wherein the household cooking appliance (1) is configured to operate the conveying facility (13) such that
- prior to the cleaning procedure being performed, the quantity of water calculated is conveyed out of the household cooking appliance (1) through the cleaning connection (12) and
- the cleaning solution is then automatically drawn into the household cooking appliance (1) through the cleaning connection (12), and
- after the cleaning procedure is performed, the spent cleaning solution is conveyed out of the household cooking appliance (1) through the cleaning connection (12).

13. Household cooking appliance (1) according to claim 12, wherein the household cooking appliance (1) is an oven with a cooking compartment (2) and an evaporator (4) arranged outside the cooking compartment (2), which evaporator (4) has a water tank in the form of an evaporation compartment (5) which can be heated, which water tank is provided with a fill level sensor (8) for detecting at least one filled evaporation compartment (5).

14. Household cooking appliance (1) according to one of claims 12 to 13, wherein the household cooking appliance (1) has a fixed water connection (6).

## Revendications

1. Procédé (S1-S13) pour mettre en œuvre un processus de nettoyage d'un appareil de cuisson domestique acheminant de l'eau (1), dans lequel :
a) en fonction d'un concentré de produit de nettoyage à utiliser pour exécuter le processus de nettoyage à travers l'appareil de cuisson domestique (1), une quantité d'eau est calculée, afin d'obtenir, avec le concentré de produit de nettoyage, une solution de nettoyage ayant une concentration prédéfinie du concentré de produit de nettoyage (S3),
b) cette quantité d'eau est transportée à travers l'appareil de cuisson domestique (1) jusque dans un récipient (15) fourni par un utilisateur connecté fluidiquement à l'appareil de cuisson domestique (1) par l'utilisateur (S5-S6),
c) une opération de nettoyage de l'appareil de cuisson domestique (1) est exécutée au moyen de la solution de nettoyage (S8), et
d) une fois l'opération de nettoyage effectuée, la solution de nettoyage usée est récupérée hors de l'appareil de cuisson domestique (1) dans le récipient fourni par l'utilisateur (15) (S9),
dans lequel, entre les étapes b) et c), une autre étape est mise en œuvre, en ce sens que la solution de nettoyage produite dans le récipient (15) est aspirée automatiquement dans l'appareil de cuisson domestique (1) (S7).

2. Procédé (S1-S13) selon la revendication 1, dans lequel, avant l'étape a), un utilisateur est sollicité pour indiquer le concentré de produit de nettoyage utilisé (S2) et la quantité d'eau est calculée ensuite dans l'étape a).

3. Procédé (S1-S13) selon l'une des revendications précédentes, dans lequel, dans l'étape b), la quantité d'eau transportée dans le récipient (15) est mesurée au moyen de capteurs.

4. Procédé (S1-S13) selon l'une des revendications 1 à 2, dans lequel, dans l'étape b), la quantité d'eau amenée dans le récipient (15) est mesurée (S5) dans l'appareil de cuisson domestique (1) et ensuite est amenée (S6) jusque dans le récipient (15).

5. Procédé (S1-S13) selon la revendication 4, dans lequel la quantité d'eau mesurée dans l'appareil de cuisson domestique (1) est mesurée par une détermination du poids de la quantité d'eau.

6. Procédé (S1-S13) selon la revendication 4, dans lequel la quantité d'eau mesurée dans l'appareil de cuisson domestique (1) est mesurée (S5) au moyen d'au moins un capteur de niveau de remplissage (8) d'un réservoir d'eau (5) se trouvant dans l'appareil de cuisson domestique (1).

7. Procédé (S1-S13) selon l'une des revendications précédentes, dans lequel, dans l'étape b), de l'eau est transportée (S5, S6) au moins une fois à partir d'au moins un réservoir d'eau (5) de l'appareil ménager ayant un volume de remplissage connu jusque dans le récipient (15).

8. Procédé (S1-S13) selon l'une des revendications précédentes, dans lequel l'appareil de cuisson domestique comprend un raccord de nettoyage (12) accessible du côté utilisateur, auquel l'utilisateur peut connecter un tuyau d'entretien (14), qui peut être introduit dans le récipient (15).

9. Procédé (S1-S13) selon la revendication 8, dans lequel l'utilisateur est invité avant l'étape b) à connecter le tuyau d'entretien (14) au raccord de nettoyage (12) et à introduire (S4) le tuyau d'entretien (14) dans le récipient.

10. Procédé (S1-S13) selon l'une des revendications 8 à 9, dans lequel le raccord de nettoyage (12) est disposé sur une paroi (11) d'un compartiment de cuisson (2) de l'appareil de cuisson domestique (1).

11. Procédé (S1-S13) selon l'une des revendications précédentes, dans lequel une étape f) suit l'étape d), dans laquelle l'appareil de cuisson domestique (1) exécute (S10) une opération de rinçage avec de l'eau claire et le liquide de rinçage obtenu ainsi est également récupéré (S11) de l'appareil de cuisson domestique (1) jusque dans le récipient (15).

12. Appareil de cuisson domestique (1) comprenant des composants internes acheminant l'eau (5), **caractérisé en ce que**
l'appareil de cuisson domestique (1) est configuré pour mettre en œuvre le procédé selon l'une des revendications précédentes (S1-S13), afin de nettoyer automatiquement au moyen d'une solution de nettoyage au moins un des composants acheminant de l'eau, ce pourquoi l'appareil de cuisson domestique (1) comprend :
- une interface utilisateur (10) par laquelle un utilisateur peut indiquer un concentré de produit de nettoyage à utiliser pour une opération de nettoyage,
- un dispositif de traitement de données (9) pour calculer une quantité d'eau qui doit être ajoutée au concentré de produit de nettoyage afin d'obtenir une solution de nettoyage à une concentration souhaitée,
- un dispositif de transport (13) pour transporter de l'eau, et
- un raccord de nettoyage (12) accessible par un utilisateur, qui est raccordé au dispositif de transport (13), qui est disposé sur une paroi (11) du compartiment de cuisson (2) et peut être connecté à un tuyau d'entretien (14) du côté utilisateur, qui peut être introduit dans un récipient (15) fourni par l'utilisateur,
dans lequel l'appareil de cuisson domestique (1) est configuré pour faire fonctionner le dispositif de transport (13) de telle sorte que :
- avant l'exécution de l'opération de nettoyage, la quantité d'eau calculée est acheminée à travers le raccord de nettoyage (12) hors de l'appareil de cuisson domestique (1), et
- ensuite, la solution de nettoyage est automatiquement aspirée à travers le raccord de nettoyage (12) dans l'appareil de cuisson domestique (1), et
- une fois l'opération de nettoyage effectuée, la solution de nettoyage usée est transportée à travers le raccord de nettoyage (12) hors de l'appareil de cuisson domestique (1).

13. Appareil de cuisson domestique (1) selon la revendication 12, dans lequel l'appareil de cuisson domestique (1) est un four comprenant un compartiment de cuisson (2) et un évaporateur (4) disposé à l'extérieur du compartiment de cuisson (2), lequel évaporateur (4) comprend un réservoir d'eau sous forme d'une chambre d'évaporation (5) pouvant être chauffée, qui est pourvue d'un capteur de niveau de remplissage (8) pour détecter au moins une chambre d'évaporation (5) entièrement remplie.

14. Appareil de cuisson domestique (1) selon l'une des revendications 12 à 13, dans lequel l'appareil de cuisson domestique (1) comprend un raccordement d'eau fixe (6).
